# EUROPÄISCHE PATENTSCHRIFT

(11) **EP 0 596 368 B1**
(45) Veröffentlichungstag und Bekanntmachung des Hinweises auf die Patenterteilung: **18.12.1996**
(21) Anmeldenummer: 93117263.9
(22) Anmeldetag: 25.10.1993
(51) Int. Cl.: B65B 13/02

(54) **Anordnung zum Binden eines Gegenstands, insbesondere eines Kabelbaums**
Arrangement for tying an object, in particular a bundle of cables
Arrangement pour ligaturer un objet, en particulier un faisceau de câbles

(30) Priorität: 02.11.1992 DE 9214903 U
(43) Veröffentlichungstag der Anmeldung: 11.05.1994
(73) Patentinhaber: BOWTHORPE PLC, Crawley, West Sussex RH10 2RZ (GB)
(72) Erfinder: Kurmis, Viktor, D-25421 Pinneberg (DE)
(74) Vertreter: Glawe, Delfs, Moll & Partner

(56) Entgegenhaltungen:
- EP-A- 0 390 434
- EP-A- 0 428 116
- DE-U- 8 913 511
- FR-A- 2 401 742
- US-A- 3 976 108

## Beschreibung

Die Erfindung betrifft eine Anordnung zum Binden eines Gegenstands nach dem Oberbegriff des Anspruchs 1, insbesondere eines Kabelbaums, bestehend aus einem Band , das eine Bandzunge und ein damit fest verbundenes Schloß umfaßt, das eine Bandöffnung zum Aufnehmen und Festhalten des freien Endes der Bandzunge und wenigstens einen seitlich vorspringenden Bereich aufweist, und einem Werkzeug. Zum Führen der Bandzunge um den zu bindenden Gegenstand umfaßt das Werkzeug eine Umschlingungsführung, von der wenigstens ein Teil zum Öffnen und Schließen der Umschlingungsführung beweglich ist. Zum Halten des Schlosses während des Bindevorgangs ist angrenzend an den von der Umschlingungsführung eingeschlossenen, zur Aufnahme des zu bindenden Gegenstands freien Bereich eine Schloßhalterung vorgesehen. Diese ist zumindest teilweise von einem Teil gebildet, der zur Freigabe der Entnahme des Schlosses aus der Schloßhalterung nach dem Bindevorgang entfernbar ist, aber während des Bindevorgangs vor den seitlich vorspringenden Bereich des Schlosses faßt , wie es z.B. aus EP-A-0428116 bekannt ist.

Das Schloß muß während des Bindevorgangs sicher gehalten werden, damit die in die Bandöffnung des Schlosses einzuführende Spitze der Bandzunge diese Öffnung richtig treffen kann. Ein seitlich vorspringender Bereich des Schlosses kann zum Halten des Schlosses herangezogen werden, weil Teile der Schloßhalterung in bezug auf die Entnahmerichtung vor diesen Bereich greifen können und diesen somit in Entnahmerichtung fixieren. Die seitliche Richtung ist folglich in diesem Zusammenhang als Richtung quer zur Entnabmerichtung des Schlosses zu verstehen. Die Entnahmerichtung entspricht der Richtung der den gebundenen Gegenstand aus der Umschlingungsführung herausführenden Entnahmebewegung. Ein seitlich vorspringender Bereich zeichnet sich durch wenigstens eine Fläche aus, die eine quer zur Entnahmerichtung verlaufende Komponente besitzt, die in Entnahmerichtung blickt.

Ein vorspringender Bereich ist aber nicht nur nützlich hinsichtlich des Halterungszwecks, sondern kann auch hinderlich sein bei der Entnahme des Schlosses, solange ein Halterungsteil davor greift. Ein solches Halterungsteil muß deshalb nach dem Bindevorgang zur Entnahme des Schlosses entfernbar sein. In diesem Zusammenhang sind nicht nur solche seitlich vorspringenden Bereiche des Schlosses in Betracht zu ziehen, die daran ursprünglich vorhanden sind, sondern auch solche, die erst durch den Bindevorgang entstehen wie beispielsweise ein über die Bandöffnung des Schlosses vorstehendes Ende der Bandzunge. Der Antrieb und die Steuerung beweglicher Halterungsteile ist aufwendig, das gilt zumal in Anbetracht der beengten Platzverhältnisse im Halterungsbereich. Bei der bekannten Ausführung EP-A-0428116 wird dies dadurch gelöst, daß der bewegliche Teil der Schloßhalterung mit einem entfernbaren Teil der Umschlingungsführung verbunden ist. Hierbei besteht jedoch das Problem, daß der gebundene Gegenstand aus dem feststehenden Teil der Schloßhalterung und der Umschlingungsführung herausgeführt werden muß. Bei oben genannter bekannter Ausführung liegt der entfernbare Teil der Schloßhalterung auch nach seinem Entfernen in bezug auf die Entnahmerichtung vor dem Schloß, so daß insbesondere bei zu bindenden Gegenständen deren Umfang nahe am größeren noch bindbarem Umfang liegt, langwierige Entnahmebewegungen erforderlich werden können. Bei nicht exakter Führung des gebundenen Gegenstands können diese durch Verkanten des gebundenen Gegenstands oder des von ihm abstehenden Schlosses noch zusätzlich verzögert werden.

Die Erfindung sucht deshalb nach einer einfachen Lösung zur Bewegung und Steuerung eines entfernbaren Teils der Schloßhalterung , die die Entnahme des gebundenen Gegenstands erleichtert, und findet die Lösung in den Merkmalen des Anspruchs 1, vorzugsweise auch der Unteransprüche.

Die Verbindung des entfernbaren Halterungsteils mit dem beweglichen Teil der Umschlingungsführung erübrigt es, für den entfernbaren Halterungsteil besondere Lagerungs-, Antriebs- und Steuerungsorgane vorzusehen. Erfindungsgemäß wird auf das Schloß bzw. auf den gebundenen Gegenstand eine Auswerferwirkung ausgeübt, da der entfernbare Teil der Schloßhalterung in bezug auf die Entnahmerichtung hinter einen Teil des Schlosses oder des gebundenen Gegenstands greift und dadurch das Schloß oder den gebundenen Gegenstand bei der Öffnungsbewegung der Umschlingungsführung in Entnahmerichtung mitnimmt. Dadurch wird die Entnahme des gebundenen Gegenstands wesentlich erleichtert. Die Erfindung ist unabhängig davon anzuwenden, in welcher Weise der bewegliche Teil der Umschlingungsführung geführt ist. Die einfachste und zweckmäßigste Form der Führung ist die Schwenkführung. Wenn die Schwenkachse in bezug auf die Entnahmerichtung seitlich neben der Schloßhalterung auf der Seite des beweglichen Teils der Umschlingungsführung liegt, erhält der entfernbare Halterungsteil eine Bewegungskomponente in Entnahmerichtung. Wenn die Schwenkachse in bezug auf die Entnahmerichtung hinter der Schloßhalterung liegt, erhält der entfernbare Teil der Halterung eine in bezug auf die Entnahmerichtung seitlich vom Schloß weg gerichtete Bewegungskomponente. Zweckmäßigerweise werden beide Bewegungsrichtungen miteinander kombiniert, so daß die Bewegungsrichtung des entfernbaren Halterungsteils beim Öffnen der Halterung in Entnahmerichtung und quer dazu bewegt wird.

Bei einer besonders zweckmäßigen Ausführungsform der Erfindung umfaßt der entfernbare Teil der Schloßhalterung einen Sporn, der zwischen das am Schloß befestigte Bandende und das aus der Bandöffnung vorstehende freie Bandende faßt. Dieser Sporn kann den Beginn der Umschlingungsführung bilden.

Im Sinne einer Platzersparnis im Bereich der Schloßhalterung ist auch das Erfindungsmerkmal zu sehen, daß der entfernbare Teil der Schloßhalterung ein Widerlager für eine das überstehende Ende der Bandzunge abschneidende Klinge bildet. Ein besonderes Organ für diese Zwecke wird dadurch entbehrlich.

Die Erfindung ist besonders nützlich dann, wenn das Schloß am Umfang des größten in dem freien Bereich innerhalb der Umschlingungsführung unterzubringenden Kreises angeordnet ist. Diese Anordnung ist deshalb erstrebenswert, weil dann der zu bindende Gegenstand (beispielsweise Kabelbaum) im Spannvorgang den idealen Kreisumriß annehmen kann, was nicht oder nur bei Inkaufnahme konstruktiver Komplikationen möglich ist, wenn das Schloß seitlich außerhalb dieses Kreises an einem davon ausgehenden Zwickel angeordnet ist (US-A 3 891 012; EP-A 0 264 142, EP-A-0 428 116).

Die Erfindung wird im folgenden näher unter Bezugnahme auf die Zeichnung erläutert, die ein vorteilhaftes Ausführungsbeispiel veranschaulicht. Darin zeigen:
- Fig. 1: einen schematischen Längsschnitt durch das Werkzeug und
- Fig. 2 und 3: Längsschnitte durch den vorderen Werkzeugbereich in größerem Maßstab und unterschiedlichen Funktionsstadien.

Gemäß Fig.1 besitzt das Werkzeug einen Werkzeugkörper 1 und einen Handgriff 2, an dem es gehalten werden kann. Zwischen den Wänden 3 und 4 des Gehäusekörpers 1 befindet sich ein Führungskanal 5 für ein Band 6 aus zähelastischem Kunststoff wie beispielsweise Polyamid. Es gelangt auf beliebige Weise in die in Fig.1 dargestellte Lage innerhalb des Kanals 5, beispielsweise durch nicht gezeigte automatische Mittel von einem Bändermagazin oder von Hand. Das Band weist eine Bandzunge 7 und einen Kopf 8 auf, wobei die Spitze der Bandzunge zu dem vorderen, in Fig.1 links dargestellten Ende des Werkzeugkörpers weist, während der Kopf 8 sich hinten befindet. Im Führungskanal 5 befindet sich hinter dem Schloß 8 ein Schieberkopf 9, dessen mit dem Schloß 8 zusammenwirkende Stirnseite der Form des Schlosses 8 angepaßt ist und der am vorderen Ende eines flexiblen Stahlbandes 10 befestigt ist, das auf eine Rolle 11 gewickelt ist. Der Kopf 9 und das Stahlband 10 bilden gemeinsam einen Schieber zum Schieben des Bandes 6 aus der in Fig.1 dargestellten Lage in diejenige Stellung (Fig.3) in welcher das Band zum Binden eines Gegenstandes benutzt wird. Wenn die Rolle 11 in Pfeilrichtung 14 gedreht wird, wird das Stahlband 10 mit dem Schieberkopf 9 entlang des Führungskanals 5 nach vorne geschoben.

Am vorderen Ende weist das Werkzeug eine von den Teilen 15 und 16 gebildete Zange auf. Sie bildet eine Führung für das Band 6 während seines den zu bindenden Gegenstand umschlingenden Wegs. Zangenteil 15 ist um die Achse 17 schwenkbar; Zangenteil 16 ist um die Achse 18 schwenkbar. Es sind Antriebs- und Steuerungsmittel vorgesehen, die die Schwenkung der Zangenteile aus der in Fig.1 dargestellten geöffneten Stellung in weitere Funktionsstellungen besorgen, wie dies weiter unten beschrieben ist. Diese Antriebs- und Steuerungsmittel sind herkömmlicher Art und deshalb nicht dargestellt und erläutert.

In der geöffneten Stellung (Fig.1) nimmt die Zange einen zu bindenden Gegenstand auf, bei dem es sich beispielsweise um ein Bündel von Kabeln 19 (Fig.2) handeln kann, die mittels des Bandes 6 fest zusammengebunden werden sollen, wie dies im Endstadium in Fig.1 dargestellt ist. In diesem Stadium umgibt die Bandzunge 7 unter Spannung das Kabelbündel 19. Das freie Ende der Bandzunge 7 ist durch das Schloß 8 geführt und darin befestigt. Das überstehende Ende der Bandzunge ist abgeschnitten.

Damit die Bandzunge um den zu bindenden Gegenstand 19 geschlungen werden kann, können die Zangenteile 15 und 16 gemäß Fig.2 in eine geschlossene Umschlingungsstellung gebracht werden. Sie enthalten eine Führungsnut 20, deren Breite etwa derjenigen der Bandzunge 7 entspricht und deren Tiefe beträchtlich größer als die Dicke der Bandzunge 7 ist. Die Führungsnut 20 wird an ihrem Beginn durch einen Sporn 21 begrenzt, der fest mit dem Zangenteil 16 verbunden ist. Wenn die Spitze der Bandzunge 7 in den Beginn der Führungsnut 20 eingeführt ist, was durch hier nicht interessierende Mittel bewerkstelligt wird, wird ihr weiterer Weg durch diese Nut um den zu bindenden Gegenstand 19 herum bestimmt, der bei 22 am inneren Ende des Zangenteils 15 endet.

Wenn diese Endstellung erreicht ist, hat das Schloß 8 gleichfalls seine Endstellung erreicht, die durch die Schloßhalterung bestimmt ist. Diese besteht aus einem gehäusefesten Halterungssteil 23, dessen dem Schloß zugewendete Oberfläche 24 der Gestalt des Schlosses 8 zumindest teilweise angepaßt ist. Ferner gehören der bereits erwähnte Sporn 21 und der Bereich 35 hinter dem Sporn 21, der in der Zeichnungsebene für den Durchlaß des Bandes ausgeschnitten ist aber seitlich davon (oberhalb und unterhalb der Zeichnung) Anschlagflächen für das Schloß bilden kann, zur Schloßhalterung. In der in Fig. 2 und 3 dargestellten Stellung des Zangenteils 16 bilden der Sporn 21 und der Teil 35 gemeinsam mit dem gehäusefesten Halterungsteil 23 einen Anschlag, der der Form des Schlosses 8 so angepaßt ist, daß dessen Stellung in der Halterung eindeutig bestimmt ist, sofern es gegen diesen Anschlag gedrückt ist. Dies geschieht durch den Schieberkopf 9, der als drittes Halterungsteil ausgebildet ist. Durch eine fortdauernd auf das Stahlband 10 ausgeübte Vorschubkraft, die beispielsweise durch eine Rutschkupplung oder Feder im Antrieb der Rolle 11 bestimmt sein kann, drückt der Schieberkopf 9 das Schloß 8 gegen die Halterungsteile 21, 23 und bestimmt dadurch exakt die Endstellung des Schlosses. Dabei faßt der Sporn 21 zwischen die Bandzunge 7, wo sie einstückig mit dem Schloß 8 verbunden ist, und die Mündung der zur Aufnahme der Bandzunge im Schloß gestrichelt angedeuteten Bandöffnung 25. Das bedeutet, daß die Spitze des Bandes bei der Umschlingungsbewegung (Fig. 2) auf der Vorderseite, aber im Endzustand auf der Rückseite des Sporns durchgehen muß. Der Sporn selbst liegt zwischen diesen beiden Bandbereichen als Anschlag am Schloßkörper an und ist somit an dessen Positionierung beteiligt. Jedoch ist dies nicht unbedingt erforderlich. Erforderlich ist lediglich, daß die Halterungsteile 21, 23, 9 derart mit der Oberfläche des Schloßkörpers zusammenwirken, daß dessen Position eindeutig festgelegt wird.

Das Schloß ist so geformt, daß das Band etwa in Vorschubrichtung von dem Schloß seinen Ursprung nimmt und daß die Bandöffnung 25 zu dieser Richtung etwa parallel ist. Genaue Parallelität ist nicht erforderlich. Vielmehr könnte die Bandöffnung bei Betrachtung der Fig. 3 beispielsweise auch ein wenig im Gegenuhrzeigersinn gegenüber der dargestellten Richtung verdreht sein.

Wenn das Schloß 8 seine Endposition in der Schloßhalterung erreicht hat, befindet sich das freie Ende der Bandzunge etwa am Ende 22 der Umschlingungsführung oder zwischen diesem Ende und dem Bandschloß 8. Die Bandspitze muß nun in die Bandöffnung 25 des Schlosses eingeführt werden. Dies geschieht dadurch, daß der Zangenteil 15 aus der in Fig. 2 dargestellten Umschlingungsstellung in Pfeilrichtung 26 weitergeschwenkt wird. Dadurch verkürzt sich die in der Umschlingungsführung zur Aufnahme der Bandzunge 7 zur Verfügung stehende Strecke. Da das Schloß 8 währenddessen festgehalten ist, muß sich die Bandspitze weiter bewegen. Wenn der Zangenteil 15 seine in Fig. 3 dargestellte Endstellung erreicht hat, ist das freie Ende der Bandzunge 7 durch die Bandöffnung 25 hindurchgetreten und hat den Spalt zwischen zwei währenddessen in Pfeilrichtung rotierenden Spannrollen 28, 29 erreicht, die das Bandende erfassen und spannen.

Gemäß Fig. 3 wird der Spannvorgang solange fortgesetzt, bis die gewünschte Spannung in der Bandzunge 7 erreicht und der zu bindende Gegenstand (Kabel 19) fest umschnürt ist.

Zum Abschneiden des überstehenden Bandendes 30 ist eine Klinge 31 vorgesehen, die in ihrer Längsrichtung geführt ist und mit nicht dargestellten, herkömmlichen Antriebs- und Steuerungsmittel in Verbindung steht. Zur Durchführung des Schnitts wird sie in Fig. 3 nach links bewegt, so daß ihre Schneide die Bandzunge durchtrennt. Dabei dient ihr der Sporn 21 als Widerlager. Dafür kann es genügen, wenn der Sporn in seinem Widerlagerbereich - wie dargestellt - eine glatte Anlagefläche für das Band bildet. Stattdessen kann an dieser Stelle aber auch eine Einsenkung in die Oberfläche des Sporns vorgesehen sein, die eine mit der Klinge zusammenwirkende Gegenschneide oder Schneidkante bildet.

Bei der Positionierung des Schlosses 8 in der Schloßhalterung durch den gehäusefesten Teil 23, den Sporn 21, den mit dem Sporn verbundenen Teil 35 sowie den Schieberkopf 9 spielen in bezug auf die Entnahmerichtung seitlich vorspringende Bereiche des Schlosses eine Rolle, wie beispielsweise der Teller 34, der mit dem Zapfen 33 zu Befestigungsorganen gehört, die am Schloß zur Befestigung an einer Halteplatte, beispielsweise einer Schalttafel, dienen sollen. Dem Teller 34 sind hinterschnittene Flächen am Schieberkopf 9 und an dem Teil 35 zugeordnet, die vor den Teller (bezogen auf die Entnahmerichtung) greifen und diesen somit in Entnahmerichtung fixieren.

Zu den seitlich vorspringenden Teilen des Schlosses gehört auch das jenseits des Schlosses überstehende freie Bandende 30, soweit es nicht von der Klinge 31 entfernt wird. Vor dieses überstehende Bandende greift der Sporn 21.

Alle Halterungsteile, die vor einen seitlich vorspringenden Bereich des Schlosses 8 fassen, müssen nach dem Bindevorgang entfernt werden, damit das Schloß entnommen werden kann. Beim Schieberkopf 9 geschieht dies dadurch, daß er zurückgezogen wird. Hinsichtlich der Teile 21, 35 geschieht dies dadurch, daß sie starr mit dem Zangenteil 16 verbunden sind und daher bei dessen Verschwenkung um den Punkt 18 einen Kreisbogen beschreiben, der in Fig. 1 etwa nach links unten gerichtet ist, also sowohl seitlich zur als auch in Entnahmerichtung. Dadurch wirkt auf den Gegenstand eine Bewegung in Entnahmerichtung in der Art eines Auswerfers. Auch vergrößert sich dadurch die Öffnung, durch die hindurch die vorstehenden Teile des Schlosses entnommen werden können, so daß die Entnahme erleichtert wird.

## Patentansprüche

1. Anordnung zum Binden eines Gegenstands, insbesondere eines Kabelbaumes, bestehend aus einem Band (6), das eine Bandzunge (7) und ein damit fest verbundenes Schloß (8) mit einer Bandöffnung (25) zum Aufnehmen und Festhalten des freien Endes (30) der Bandzunge (7) aufweist, und einem Werkzeug, das eine Umschlingungsführung (15, 16) zum Führen der Bandzunge (7) um den zu bindenden Gegenstand (19) und, angrenzend an den von der Umschlingungsführung (15, 16) eingeschlossenen, freien Bereich, eine Schloßhalterung (21, 23, 35) zum Halten des Schlosses (8) während des Bindevorgangs umfaßt, wobei die Umschlingungsführung (15, 16) wenigstens einen beweglichen Teil (16) aufweist, der in eine Entnahmestellung bewegbar ist, in der der gebundene Gegenstand (19) in einer Entnahmerichtung, die der Richtung der den gebundenen Gegenstand (19) aus der Umschlingungsführung (15, 16) herausführenden Entnahmebewegung entspricht, entnehmbar ist, und die Schloßhalterung (21, 23, 35) zumindest teilweise von einem vor einen in bezug auf die Entnahmerichtung seitlich vorspringenden Bereich (34) des Schlosses (8) fassenden Teil (21, 35) gebildet ist, der, zur Freigabe des Schlosses (8) aus der Schloßhalterung (21, 23, 35) nach dem Bindevorgang, mit dem entfernbaren Teil (16) der Umschlingungsführung verbunden ist, dadurch gekennzeichnet, daß der bewegliche Teil (21, 35) der Schloßhalterung einen bezüglich der Entnahmerichtung hinter einen Teil des Schlosses (8) oder des gebundenen Gegenstands (19) greifenden Teil umfaßt, der bei der Freigabebewegung eine in Entnahmerichtung verlaufende Bewegungskomponente aufweist.

2. Werkzeug nach Anspruch 1, dadurch gekennzeichnet, daß der entfernbare Teil (21, 35) der Schloßhalterung einen Sporn (21) aufweist, der in der Schloßhalterung zwischen das am Schloß (8) befestigte Bandende und das aus der Bandöffnung vorstehende freie Bandende (30) faßt.

3. Werkzeug nach einem der Ansprüche 1 oder 2, dadurch gekennzeichnet, daß der entfernbare Teil (21) der Schloßhalterung ein Widerlager für eine das überstehende Ende (30) der Bandzunge abschneidende Klinge (31) bildet.

4. Werkzeug nach einem der Ansprüche 1 bis 3, dadurch gekennzeichnet, daß der entfernbare Teil (21) den Beginn der Umschlingungsführung bildet.

5. Werkzeug nach einem der Ansprüche 1 bis 4, dadurch gekennzeichnet, daß das Schloß (8) am Umfang des größten in dem freien Bereich innerhalb der Umschlingungsführung (15, 16) unterzubringenden Kreises angeordnet ist.

## Claims

1. An assembly for binding an article, in particular a wiring harness, comprising a strap (6) which comprises a strap tongue (7) and a buckle (8) which is securely connected thereto, and which has a strap opening (25) to receive and retain the free end (30) of the strap tongue (7), and comprises an implement which has a wrapping guide (15,16) for guiding the strap tongue (7) around the article (19) to be bound and, adjoining the free zone enclosed by the wrapping guide (15,16), a buckle mounting (21,23,35) for retaining the buckle (8) during the binding operation, wherein the wrapping guide (15,16) has at least one movable part (16) which can be moved into a removal position, in which the bound article (19) can be removed in a removal direction which corresponds to the direction of the removal movement leading out of the wrapping guide (15,16), and the buckle mounting (21,23,35) is formed at least partly by a member (21,35) engaging in front of a region (34) of the lock (8) projecting laterally in relation to the removal direction, which member (21,35) to release the lock (8) from the buckle mounting (21,23,35) after the binding operation is connected with the removable part (16) of the wrapping guide, characterised in that the movable part (21,35) of the buckle mounting comprises a part which engages, in relation to the removal direction, behind a part of the buckle (8) or the bound article (19) and which during the release movement has a movement component extending in removal direction.

2. An implement according to Claim 1, characterised in that the removable part (21,35) of the buckle mounting has a spur (21) which engages in the buckle mounting between the strap end fastened to the buckle (8) and the free strap end (30) projecting from the strap opening.

3. An implement according to Claim 1 or 2, characterised in that the removable part (21) of the buckle mounting forms an abutment for a blade (31) cutting off the protruding end (30) of the strap tongue.

4. An implement according to any one of Claims 1 to 3, characterised in that the removable part (21) forms the start of the wrapping guide.

5. An implement according to any one of Claims 1 to 4, characterised in that the buckle (8) is disposed on the periphery of the largest circle to be accommodated in the free region within the wrapping guide (15,16).

## Revendications

1. Ensemble pour lier un objet, en particulier un faisceau de câbles, constitué d'un lien (6), qui comporte une languette (7) et un fermoir (8) solidaire de cette dernière et présentant un orifice (25) pour recevoir et retenir l'extrémité libre (30) de la languette (7) du lien, et d'un outil, qui comprend un guide d'encerclement (15, 16) destiné à guider la languette (7) du lien autour de l'objet à lier (19) et, dans une position contiguë à la région libre qu'entoure le guide d'encerclement (15, 16), un support de fermoir (21, 23, 35) destiné à tenir le fermoir (8) pendant l'opération de liage, le guide d'encerclement (15, 16) comportant au moins un élément mobile (16), qui peut être déplacé dans une position d'extraction, dans laquelle l'objet lié (19) peut être retiré dans une direction d'extraction qui correspond à la direction du mouvement d'extraction faisant sortir l'objet lié (19) du guide d'encerclement (15, 16), et le support de fermoir (21, 23, 35) étant formé, au moins pour partie, d'un élément (21, 35) qui vient en prise devant une partie (34) du fermoir (8), saillant latéralement par rapport à la direction d'extraction, et qui, pour libérer le fermoir (8) du support de fermoir (21, 23, 35) à la suite de l'opération de liage, est relié à l'élément écartable (16) du guide d'encerclement, caractérisé en ce que l'élément mobile (21, 35) du support de fermoir comprend une partie qui s'engage derrière une partie du fermoir (8) ou de l'objet lié (19), relativement à la direction d'extraction, et qui, lors du mouvement de libération, présente une composante de déplacement s'étendant dans la direction d'extraction.

2. Outil selon la revendication 1, caractérisé en ce que l'élément écartable (21, 35) du support de fermoir comporte un éperon (21), qui vient en prise, dans le support de fermoir, entre l'extrémité du lien fixée au fermoir (8) et l'extrémité libre (30) du lien, qui fait saillie hors de l'orifice du fermoir.

3. Outil selon l'une des revendications 1 ou 2, caractérisé en ce que l'élément écartable (21) du support de fermoir constitue un contre-appui pour une lame (31) sectionnant l'extrémité saillante (30) de la languette du lien.

4. Outil selon l'une des revendications 1 à 3, caractérisé en ce que l'élément écartable (21) forme le départ du guide d'encerclement.

5. Outil selon l'une des revendications 1 à 4, caractérisé en ce que le fermoir (8) est disposé sur la circonférence du cercle le plus grand appelé à s'inscrire dans la région libre à l'intérieur du guide d'encerclement (15, 16).
